# EUROPÄISCHE PATENTSCHRIFT

(11) **EP 1 427 880 B1**
(45) Veröffentlichungstag und Bekanntmachung des Hinweises auf die Patenterteilung: **04.10.2006**
(21) Anmeldenummer: 02797909.5
(22) Anmeldetag: 16.07.2002
(51) Int. Cl.: D06F 39/00, D06F 58/28, G09F 9/00

(54) **ANSTEUERUNG EINES LEUCHTRINGS**
CONTROL DEVICE OF A LIGHT RING
SYSTEME DE COMMANDE D'UN ANNEAU LUMINEUX

(30) Priorität: 11.09.2001 DE 10144666
(43) Veröffentlichungstag der Anmeldung: 16.06.2004
(73) Patentinhaber: BSH Bosch und Siemens Hausgeräte GmbH, 81739 München (DE)
(72) Erfinder: GEYER, Johannes, 85540 Haar (DE)
(86) Internationale Anmeldenummer: PCT/EP2002/007923
(87) Internationale Veröffentlichungsnummer: WO 2003/023117

(56) Entgegenhaltungen:
- DE-A- 4 318 980
- DE-A- 19 651 821
- PATENT ABSTRACTS OF JAPAN vol. 018, no. 233 (C-1195), 28. April 1994 (1994-04-28) -& JP 06 023197 A (TOSHIBA CORP), 1. Februar 1994 (1994-02-01)

## Beschreibung

Die vorliegende Erfindung betrifft ein Haushaltgerät mit einer Vorrichtung zur Ansteuerung von ringartig angeordneten, mehreren einzeln einschaltbaren Leuchtdioden, welche in der Frontblende eines ein rotierendes Arbeitselement aufweisenden Haushaltgeräts, insbesondere in der Frontblende eines eine Wäschetrommel aufweisenden Wäschepflegegeräts, aufgenommen sind, und welche Vorrichtung zur Ansteuerung derart ausgebildet ist, dass die Leuchtdioden mit einer Umdrehungsgeschwindigkeit umlaufend aufblinken, welche proportional.

Aus dem Stand der Technik (JP 60 23 197) sind Wäschepflegegeräte wie beispielsweise Waschmaschinen und Wäschetrockner oder auch Kombinationsgeräte zum Waschen und Schleudern bekannt, welche eine die Wäsche aufnehmende, rotierende Trommel aufweisen. Zur Anzeige der Rotation der Wäschetrommel im Betrieb ist an einer normalerweise zur Anzeige irgend welcher Parameterwerte (Temperatur, Schleuderdrehzahl) dienenden Siebensegmentanzeige eine Stelle vorgesehen, bei der die Balken einer darstellbaren "0" in der Richtung und der Geschwindigkeit der Rotation des Arbeitselementes "Trommel" einzeln angesteuert umlaufen. Jedoch ist das umlaufende Blinken einer derartig kleinen Siebensegmentanzeige, wie sie regelmäßig in Bedienblenden von Waschmaschinen verwendet werden, zur Darstellung der Rotation der Wäschetrommel einer Waschmaschine wenig sinnfällig. Insbesondere die rechteckige Form der beleuchteten Umlaufbahn weist nicht unbedingt von sich aus auf die Rotation einer Wäschetrommel hin. Außerdem ist der Kunde daran gewöhnt, dass nicht stetige Anzeigen an einer Siebensegmentanzeige eher als Hinweis auf irgend einen Fehler an der betreffenden Maschine gedeutet werden. Daher ist die umlaufende Balkenanzeige in einer der Stellen der alphanumerischen Anzeige ohne weitere Hinweise beispielsweise aus der Bedienungsanleitung kaum zutreffend deutbar.

Aufgabe der vorliegenden Erfindung ist es, ein Haushaltgerät mit einer Leuchtringansteuerung nach dem Oberbegriff des Patentanspruchs 1 dahingehend weiter zu entwickeln, dass mit Hilfe des Leuchtrings die momentan vorliegende Rotationsgeschwindigkeit des Arbeitselements veranschaulicht werden kann.

Erfindungsgemäß wird dies bei einer Ansteuerung eines Leuchtrings nach dem Oberbegriff des Patentanspruchs 1 dadurch erreicht, dass die Leuchtdioden einen an der Frontblende angebrachten Drehknebel eines Drehschalters umgeben.

Zum Einstellen von Wasch- oder Schleuderprogrammen sowie der Waschtemperaturen dient in der Regel ein in der Frontblende aufgenommener Drehschalter, dessen Drehknebel mit einer Markierungslinie versehen ist. Der Drehknebel kann von einem Leuchtring umgeben sein, auf oder neben welchem Waschtemperaturen sowie Wasch- oder Schleuderprogramme angetragen sind. Dabei ist jeweils die Waschtemperatur oder das Wasch- oder Schleuderprogramm eingestellt, auf welches die Markierungslinie des Drehknebels weist. Dem bekannten Leuchtring sind über seinen gesamten Umfang gleichmäßig verteilte und mit Umfangsabstand zueinander angeordnete Leuchtdioden zugeordnet. Gemäß einer bekannten Leuchtringansteuerung (DE 196 51 821 A1) werden sämtliche Leuchtdioden des Leuchtrings gleichzeitig und gleichmäßig ausgeleuchtet.

Durch die erfindungsgemäße Ansteuerung der Leuchtdioden des Leuchtrings wird as möglich, auf einfache Weise einer Bedienperson die jeweils vorliegende Rotationsgeschwindigkeit des Arbeitselements darzustellen, was auch einen Rückschluss über das gerade ablaufende Programm des Haushaltgeräts zulässt. Somit kann sich eine Bedienperson, selbst wenn sie sich in einem gewissen Abstand zu dem Haushaltgerät befindet und dessen Betrieb nur oberflächlich beobachtet, auf einen Blick über die momentane Drehzahl des Arbeitselements (z. B. der Wäschetrommel) und somit auch über den momentanen erreichten Programmschritt des Haushaltgeräts informieren. Die dargestellte Information ist dabei leicht verständlich, da ein sich schneller drehendes Arbeitselement ein schnelleres Rotationsblinken der Leuchtdioden des groß dargestellten Leuchtrings hervorruft und umgekehrt.

Außerdem wird dadurch im Sinne einer Funktionsvereinigung in einem einzigen Bauteil ein bei Waschpflegegeräten ohnehin vorhandener Leuchtring zusätzlich zur Darstellung der Drehgeschwindigkeit der Wäschetrommel genutzt. Weil der Leuchtring den Drehknebel umgibt, sind der Ort der Einstellung der Trommelgeschwindigkeit und der Ort der Darstellung der Wirkung dieser Einstellung in ergonomisch vorteilhafter Weise identisch. Beispielsweise ist die Umdrehungsgeschwindigkeit des Leuchtdiodenaufblinkens im Betriebszustand "Waschen" geringer als beim Betriebszustand "Schleudern", wodurch beide Betriebszustände auf den ersten Blick unterscheidbar sind.

Gemäß einer Weiterbildung erfolgt das rotierende Aufblinken der Leuchtdioden vorzugsweise im Uhrzeigersinn.

Nachfolgend ist anhand schematischer Darstellungen ein Ausführungsbeispiel der erfindungsgemäßen Leuchtringansteuerung beschrieben. Die einzige Figur zeigt in einer Frontansicht einen Ausschnitt einer Frontblende eines Kombinationsgeräts zum Waschen und Schleudern von Wäsche mit einer Leuchtringansteuerung gemäß einem bevorzugten Ausführungsbeispiel der Erfindung.

In einer Frontblende 1 eines ansonsten nicht näher dargestellten Kombinationsgeräts zum Waschen und Schleudern von Wäsche ist ein Drehschalter 2 mit einem aus der Frontblende 1 ragenden Drehknebel 4 mit einer Markierung 6 drehbar gehalten. Der Drehschalter 2 dient zum Einstellen von Wasch- und Schleuderprogrammen sowie von Waschtemperaturen, welche neben einem den Drehknebel 4 vollständig umgebenden transparenten Leuchtring 8 umfangsseitig angetragen sind. In bekannter Weise ist dabei jeweils die Waschtemperatur bzw. das Wasch- oder Schleuderprogramm eingestellt, auf welches die Markierung 6 des Drehknebels 4 weist. Auf der von einem frontseitigen Betrachter weg weisenden Seite des Leuchtrings 8 sind entlang seines Umfangs mehrere Leuchtdioden 10 mit Umfangsabstand zueinander angeordnet.

Die Leuchtdioden 10 stehen mit einer aus Maßstabsgründen nicht dargestellten Steuer einrichtung in Verbindung, welche von einem Drehzahlsensor die momentane Drehzahl einer Wäschetrommel des Kombinationsgeräts als Sensorsignal erhält. Die Leuchtdioden 10 sind dabei von der Steuereinrichtung derart selektiv angesteuert, daß sie mit einer Umdrehungsgeschwindigkeit rotierend aufblinken, welche proportional zu einer Rotationsgeschwindigkeit der Wäschetrommel des Kombinationsgeräts ist. Beispielsweise ist die Umdrehungsgeschwindigkeit des rotierenden Aufblinkens der Leuchtdioden 10 im Betriebszustand "Waschen" geringer als beim Betriebszustand "Schleudern". Das rotierende Aufblinken der Leuchtdioden 10 erfolgt, wie durch die Pfeile in der Figur angedeutet ist, vorzugsweise im Uhrzeigersinn.

Rotierendes Aufblinken bedeutet, daß von den einzelnen Leuchtdioden 10 jeweils eine kurzzeitig aufblinkt und zeitversetzt die im Uhrzeigersinn oder im Gegenuhrzeigersinn jeweils benachbarte Leuchtdiode 10 nachfolgt. Dem Betrachter erscheint dieser Vorgang dann so, als ob sich ein Lichtpunkt 12 mit einer bestimmten Rotationsgeschwindigkeit entlang des Umfangs des Leuchtrings 10 bewegt.

Die Erfindung ist nicht auf eine Leuchtringansteuerung eines Kombinationsgeräts zum Waschen und Schleudern von Wäsche beschränkt, vielmehr kann sie für jegliche Art von mit einem rotierenden Arbeitselement ausgestatteten Haushaltgeräten eingesetzt werden, beispielsweise auch für Küchenmixer.

## Patentansprüche

1. Haushatlgerät, welches ein rotierendes Arbeitselement aufweist, mit einer Vorrichtung zur Ansteuerung eines Leuchtrings (8) von ringartig angeordneten, mehreren einzeln einschaltbaren Leuchtdioden (10), welche in der Frontblende (1) des Haushaltgeräts, insbesondere in der Frontblende (1) eines eine Wäschetrommel aufweisenden Wäschepflegegeräts, aufgenommen sind, und welche Vorrichtung zur Ansteuerung derart ausgebildet ist, dass die Leuchtdioden (10) mit einer Umdrehungsgeschwindigkeit umlaufend aufblinken, welche proportional zu einer momentanen Rotationsgeschwindigkeit des Arbeitselements ist, **dadurch gekennzeichnet, dass** die Leuchtdioden (10) einen an der Frontblende angebrachten Drehknebel (4) eines Drehschalters (2) umgeben.

2. Haushaltgerät nach Anspruch 1, **dadurch gekennzeichnet, dass** das rotierende Aufblinken der Leuchtdioden (10) unabhängig von der Rotationsrichtung des Arbeitselements im Uhrzeigersinn erfolgt.

## Claims

1. Domestic appliance, which has a rotating working element, with a device for drive control of a lighting ring (8) of several annularly arranged light-emitting diodes (10) which can be individually switched on and which are received in the front panel (1) of the domestic appliance, particularly in the front panel (1) of a laundry treatment apparatus having a laundry drum, and which device for drive control is constructed in such a manner that the light-emitting diodes (10) continuously flash at a circulatory speed proportional to an instantaneous rotational speed of the working element, **characterised in that** the light-emitting diodes (10) surround a twist knob (4), which is mounted at the front panel, of a rotary switch (3).

2. Domestic appliance according to claim 1, **characterised in that** the rotational flashing of the light-emitting diodes (10) takes place in dependence on the rotational direction of the working elements in clockwise sense.

## Revendications

1. Appareil ménager, lequel présente un élément de travail rotatif, comprenant un dispositif de commande d'un anneau lumineux (8) de plusieurs diodes luminescentes (10) pouvant être allumées individuellement, disposées en forme d'anneau, lesquelles sont logées dans le bandeau frontal (1) de l'appareil ménager, notamment dans le bandeau frontal (1) d'un appareil d'entretien de linge présentant un tambour à linge, et lequel dispositif est exécuté pour la commande, de telle manière que les diodes luminescentes (10) clignotent de manière rotative avec une vitesse de rotation qui est proportionnelle à une vitesse de rotation momentanée de l'élément de travail, **caractérisé en ce que** les diodes lumineuses (10) entourent une manette rotative (4) d'un commutateur rotatif (2).

2. Appareil ménager selon la revendication 1, **caractérisé en ce que** le clignotement rotatif des diodes luminescentes (10) est réalisé dans le sens horaire, indépendamment du sens de rotation de l'élément de travail.
